# EUROPÄISCHE PATENTSCHRIFT

(11) **EP 0 518 114 B1**
(45) Veröffentlichungstag und Bekanntmachung des Hinweises auf die Patenterteilung: **10.05.1995**
(21) Anmeldenummer: 92108805.0
(22) Anmeldetag: 25.05.1992
(51) Int. Cl.: E21B 19/16, E21B 17/02

(54) **Vorrichtung zum lösbaren Verbinden eines Bohrrohres mit einem Drehantrieb**
Device for releasably connecting a drill pipe to a rotary drive
Dispositif pour raccorder de manière amovible un tube de forage avec un appareil d'entrâinement rotatif

(30) Priorität: 11.06.1991 DE 4119209
(43) Veröffentlichungstag der Anmeldung: 16.12.1992
(73) Patentinhaber: Bauer Spezialtiefbau GmbH, 86522 Schrobenhausen (DE)
(72) Erfinder: Stötzer, Erwin, Dipl.-Ing., W-8890 Aichach (DE)
(74) Vertreter: Heim, Hans-Karl, Dipl.-Ing.

(56) Entgegenhaltungen:
- DE-A- 3 642 387
- DE-U- 9 005 319
- DE-U- 9 005 759
- US-A- 2 505 416

## Beschreibung

Die Erfindung betrifft eine Vorrichtung zum lösbaren Verbinden eines Bohrrohres mit einem Drehantrieb gemäß dem Oberbegriff des Anspruchs 1.

Die Herstellung von Bohrpfählen, Trägerbohrungen, Brunnen, Schächten und ähnlichen Bohrungen erfordert in Abhängigkeit von Bohrlochdurchmesser und -tiefe sowie bei schwierigen Böden die Verrohrung eines Bohrlochs, um ein Nachrutschen von Erdreich zu verhindern.

Dazu finden Drehbohrgeräte mit einem die Bohrrohre bewegenden Drehantrieb, beispielsweise einem Kraftdrehkopf, Anwendung. Die Verbindung einzelner Bohrrohre, deren Länge 6 bis 8 m betragen kann, zu einem Bohrrohrstrang von erforderlicher Länge und die Verbindung eines neuen, aufzusetzenden Bohrrohres mit dem Drehantrieb erfolgt üblicherweise unter Verwendung von Gewindebolzen. Um ein neues Bohrrohr mit dem Drehantrieb kraftschlüssig zu verbinden, muß ein Arbeiter mit Hilfe einer Leiter zu den Verbindungsstellen, d.h. in etwa 6 bis 8 m Höhe, aufsteigen und die Bolzen in die miteinander fluchtenden Öffnungen von Bohrrohr und Drehantrieb einschrauben. Da am Umfang des Drehantriebs und der Rohre, deren Durchmesser 600 bis 1.800 mm betragen kann, mehrere Verbindungsstellen angeordnet sind, muß dieses Aufsteigen und Eindrehen der Gewindebolzen entsprechend oft wiederholt werden.

Das Verlängern der Bohrlochverrohrung und analog das Lösen der einzelnen Rohre beim Ziehen der Verrohrung erfordert deshalb relativ viel Arbeitszeit, wodurch ein zügiger Bohrfortschritt verhindert wird. Zudem ist das Aufsteigen und Hantieren auf einer Leiter gefährlich und erfordert aufwendige arbeitsschutztechnische Maßnahmen. Bei Schrägbohrungen ist der Zugang zu den Verbindungsstellen noch schwieriger.

Aus der DE-OS 36 42 387 ist eine Antriebseinrichtung für Verrohrungsanlagen bekannt, bei der das Verbinden und Lösen zwischen einem oberen Bohrrohrende und einem formschlüssig aufsetzbaren Drehantrieb mit Hilfe radial verschiebbarer Kupplungsstifte erfolgt. Diese Stifte werden durch eine Führungseinrichtung in Verbindung mit einem Servoantrieb automatisch verstellt. Die Verstellung kann über jeweils einen Winkelhebel oder einen Arbeitszylinder erfolgen, dessen Kolbenstangenende den Kupplungsstift bildet. Die konstruktions- und wartungstechnisch aufwendige Einrichtung ist im rauhen Baubetrieb, wo Schlag-, Stoß- und Schmutzeinwirkungen die Funktionssicherheit der zahlreichen bewegten Teile beeinträchtigen, relativ störanfällig. Diese Nachteile kennzeichnen auch eine Variante dieser automatisch mit dem Bohrantrieb betriebenen Kupplungseinrichtung, bei der die Kupplungsstifte und Gewindehülsen, die als Führungseinrichtungen dienen, mit gleichen Gewinden versehen sind, so daß ein Kupplungsstift durch eine Drehantriebsöffnung geführt und in eine Gewindebohrung im Bohrrohrende eingeschraubt werden kann, wenn über einen Stellantrieb, Zahnkranz, Ritzel und Gewindehülse auf den radial verlängerten Kupplungsstift ein Drehmoment ausgeübt wird.

Der Erfindung liegt die **Aufgabe** zugrunde, eine relativ einfache Vorrichtung zum lösbaren Verbinden eines Bohrrohres mit einem Drehantrieb zu schaffen, deren Herstellung, Wartung und Anwendung mit geringem Aufwand verbunden sind, so daß insbesondere Arbeitszeit bei der Bohrlochverrohrung eingespart werden kann. Gleichzeitig soll durch die Vorrichtung das gefahrvolle Leiterbesteigen und Hantieren vom Bedienungspersonal des Bohrgeräts in großer Höhe vermieden werden.

Erfindungsgemäß wird die Aufgabe durch die im kennzeichnenden Teil des Anspruchs 1 genannten Merkmale gelöst. Vorteilhafte und zweckmäßige Ausgestaltungen sind in den Unteransprüchen und der Figurenbeschreibung enthalten.

Grundgedanke der Erfindung ist es, das Verbinden und Lösen eines oberen Bohrrohrendes mit dem Drehantrieb bzw. vom Drehantrieb vom Erdboden aus zu bewerkstelligen, indem ein Drehmoment mit Hilfe einer die Entfernung vom Erdboden bis zum Drehantrieb am oberen Bohrrohrende überbrückenden Übertragungseinrichtung auf eine jeweils im Bereich einer Verbindungsöffnung am Drehantrieb befestigten Verbindungseinrichtung mit dem eigentlichen Verbindungselement übertragen wird.

Das radial in die fluchtenden Verbindungsöffnungen des oberen Bohrrohres und beim Lösen aus diesen Öffnungen bewegbare Verbindungselement wird verstellt, wenn eine lösbare Verbindung zwischen der Übertragungseinrichtung und der Verbindungseinrichtung am Drehantrieb, die vorteilhafterweise aus einem an der Verbindungseinrichtung radial abstehenden Ring und einem form- und kraftschlüssig in diesen Ring einführbaren Haken am oberen Ende der Übertragungseinrichtung besteht, hergestellt und die Übertragungseinrichtung mit einer Drehbewegung beaufschlagt wird, beispielsweise durch Betätigung einer am unteren Ende angeordneten Kurbel.

Um die erfindungsgemäße Vorrichtung wirkungsvoll und auch bei unterschiedlichen Bohrrohrlängen anwenden zu können, ist es vorteilhaft, die Übertragungseinrichtung, beispielsweise eine Kurbelwelle, wenigstens mit einem teleskopierbaren Abschnitt zu versehen. Es kann zweckmäßig sein, die gesamte Übertragungseinrichtung als Teleskopwelle auszubilden. Dieser Längenausgleich vereinfacht gleichzeitig die Handhabung und Lagerung der Übertragungseinrichtung.

Die Verbindung zwischen der Kurbel- oder Teleskopwelle und dem Haken ist erfindungsgemäß winkelbeweglich ausgebildet, um die Drehmomentübertragung auf den in den Ring der Verbindungseinrichtung eingeführten Haken zu gewährleisten.

Es ist besonders zweckmäßig, als Verbindungselement zwischen Haken und Antriebswelle, d.h. der Kurbel- oder Teleskopwelle, Kardangelenke zu verwenden. Aber auch Kugel- oder Kranzgelenke sind geeignet, die Drehbewegung des Kurbelantriebs über Haken und Ring auf das nahezu um 90° versetzt angeordnete Verbindungselement zu übertragen und eine zur Bohrrohrachse radiale Bewegung des Verbindungselements zu erreichen.

In einer besonders vorteilhaften Ausbildung ist statt eines winkelbeweglichen Gelenkes ein Stahlseil, beispielsweise ein schraubenfederartig gewundener Stahldraht zwischen Kurbelstange, ggf. mit einem teleskopierbaren Abschnitt, und dem Haken angeordnet. Das Stahlseil von vorgegebener Flexibilität ist sinnvollerweise in einer Drahtummantelung oder in einem Lederschlauch eingebettet.

Kurbel- oder Teleskopwelle gleiten bei Betätigung der Kurbei in einem rohrförmigen Abschnitt, der zweckmäßigerweise nahe dem unteren Ende angeordnet ist, um die gesamte Übertragungseinrichtung bei Betätigung der Kurbel zu halten.

Die erfindungsgemäße Verbindungseinrichtung, die am Drehantrieb oder in der Wandung des Drehantriebs im Bereich der Verbindungsöffnungen radial nach außen abstehend befestigt ist, beispielsweise durch Schweißen, besteht aus einem zylindrischen Gehäuse, zweckmäßigerweise von kreisringförmigem Querschnitt, in welchem als Verbindungselement ein Steckbolzen drehfest und axial zur Gehäuseachse und damit radial zur Bohrrohr- und Drehantriebsachse verschiebbar angeordnet ist.

Die drehfeste Führung erfolgt vorteilhafterweise mit einer Nut, die parallel zur Gehäuseachse in der Innenfläche des Gehäuses verläuft, und einer im Steckbolzen angeordneten Paßfeder, die in der Nut gleitend geführt wird. Die Längsausdehnung der Nut bewirkt in Abhängigkeit zur Position der Paßfeder im Steckbolzen dessen maximale Verschiebung in oder aus den Verbindungsöffnungen des Drehrohres.

Es ist vorteilhaft, diese Verschiebung des Steckbolzens in oder aus den Verbindungsöffnungen des Drehrohres mit Hilfe einer Einrichtung, die vom Bedienungspersonal am unteren Ende der Übertragungseinrichtung aus beobachtet werden kann, anzuzeigen. Beispielsweise kann dies eine im Gehäuse der Verbindungseinrichtung angeordnete Schraube oder ein Stift mit Gewinde sein, der je nach Verschiebung des Steckbolzens sichtbar wird oder in eine frei werdende Ausnehmung hineingleitet.
Vorteilhafterweise kann diese Anzeigeeinrichtung eine besonders auffällige Farbkennzeichnung aufweisen.

In einer alternativen Form könnte ein Anzeigeelement in einer Aussparung gleiten und mit der Verschiebung des Steckbolzens in Richtung des Drehantriebs bewegt werden, wo es im Endzustand zur Anlage kommt.

Der Steckbolzen weist in Achsrichtung und ausgehend von einem dem Drehantrieb abgewandten Ende einen sacklochartigen Hohlraum auf, der mit einem Innengewinde versehen ist. In diesen Hohlraum ist ein Drehbolzen eingeschraubt, der mit einem aus dem Steckbolzen ragenden Bereich drehbar gelagert und im Gehäuse abgestützt ist. Ein bis zu einem Gehäusedeckel geführter Bereich des Drehbolzens weist eine Außenfläche auf, die vorteilhafterweise mit dem Gehäuse fluchtet. An dieser Außenfläche ist ein Ring, zweckmäßigerweise kreisringförmig, ausgebildet mit einer den Haken der Übertragungseinrichtung aufnehmenden Innenöffnung. Bei Betätigung der Kurbel an der Übertragungseinrichtung werden deren Drehbewegungen über den Haken und den Ring auf den Drehbolzen und von diesem auf den Steckbolzen übertragen, so daß der Steckbolzen je nach Drehrichtung aus der Verbindungsöffnung des Bohrrohres heraus oder in diese hineinbewegt wird und so das Verbinden oder Lösen bewerkstelligt wird.

Vorteilhafterweise sind in den Bereichen der Verbindungseinrichtungen als Schutz gegen mechanische Beschädigungen Vorrichtungen angebracht, die beispielsweise als Abstreifbügel ausgebildet sein können und oberhalb der Verbindungseinrichtung und in seitlicher und radialer Richtung überstehend angeschweißt sind.

Die Vorteile der erfindungsgemäßen Vorrichtung mit einer vom Erdboden aus betätigbaren Übertragungseinrichtung für das Drehmoment und einer pro Verbindungsöffnung am Drehantrieb befestigten Verbindungseinrichtung bestehen darin, daß das gefahrvolle Besteigen von Leitern und das Hantieren in Höhen von 6 bis 8 m über dem Erdboden vermieden werden können. Die Handhabung der konstruktionstechnisch relativ einfachen Vorrichtung ist unaufwendig, der Zeitaufwand für den Verbindungs- oder Lösevorgang ist gering, so daß ein guter Bohrfortschritt ermöglicht wird. Die Wartung der gesamten Vorrichtung ist unproblematisch ebenso wie die Lagerung der Übertragungseinrichtung, die jeweils nur zum Verbinden von Bohrrohr und Drehantrieb bzw. zum Lösen in die jeweilige Verbindungseinrichtung eingehakt werden muß.

Die Erfindung wird nachstehend anhand einer Zeichnung weiter beschrieben; in dieser zeigen in stark schematisierter Weise
- Fig. 1: eine schematische Seitenansicht einer Übertragungseinrichtung, teilweise axial geschnitten;
- Fig. 2: eine Draufsicht in Achsrichtung auf eine Verbindungseinrichtung mit Schutzvorrichtung;
- Fig. 3: einen schematischen axialen Schnitt durch eine Verbindungseinrichtung längs der Linie III-III gemäß Fig. 2 und
- Fig. 4: eine Draufsicht in radialer Richtung auf eine Verbindungseinrichtung.

In Fig. 1 ist als ein Teil einer erfindungsgemäßen Vorrichtung zum lösbaren Verbinden eines Bohrrohres und eines Drehantriebs eine Übertragungseinrichtung 1 dargestellt.

Am unteren Ende der Übertragungseinrichtung 1 ist eine manuell betätigbare Kurbel 3 mit Handgriff 5 angeordnet, deren Drehbewegung über einen teleskopierbaren Abschnitt 7 auf ein angelötetes Stahlseil 9 und auf einen Haken 11, welcher ebenfalls durch Löten am Seil 9 befestigt ist, übertragen wird.

In diesem Ausführungsbeispiel sind zwei Rohre als teleskopierbarer Abschnitt 7 dargestellt; die Anzahl der Teleskoprohre ist von deren Länge und der Länge der einzelnen Bohrrohre abhängig, die zur Herstellung von Bohrrohrsträngen jeweils mit einem Drehantrieb verbunden werden müssen.

Nicht dargestellt ist eine rohrförmige Hülse zum Halten der Übertragungseinrichtung 1, während mit der anderen Hand die Kurbel 3 gedreht wird.

Fig. 2 zeigt in schematischer Weise eine Draufsicht in Achsrichtung auf eine Verbindungseinrichtung 20, die als drehtellerseitiges Teil der gesamten erfindungsgemäßen Verbindungsvorrichtung kreiszylinderförmig ausgebildet ist und an deren Gehäuse 26 eine die Verbindung des Bohrrohres mit einem Drehantrieb 15 anzeigende Einrichtung 42 vorhanden ist. Diese Anzeigeeinrichtung 42 ist ein Gewindestift, der die Verschiebung eines Steckbolzens 28 in der Verbindungsöffnung von Bohrrohr (nicht dargestellt) und Drehantrieb 15 anzeigt, indem er bei sicherer form- und kraftschlüssiger Verbindung deutlich sichtbar, auch aus größerer Entfernung, aus einer Ausnehmung im Gehäuse 26 des Verbindungselements 20 herausgleitet.

Die Verbindungseinrichtung ist in der Außenwandung des Drehantriebs 15 im Bereich einer Verbindungsöffnung (nicht dargestellt) befestigt und erstreckt sich in radialer Richtung. Oberhalb der Verbindungseinrichtung 20, deren Gehäusedeckel 22 und Ring 30 strichpunktiert dargestellt sind, ist als Schutz für die Verbindungseinrichtung 20 ein überstehender, bügelförmiger Abstreifer 17 befestigt.

Nicht dargestellt ist die Rohrwandung mit einem Verbindungsloch eines Bohrrohres. Der Pfeil A gibt die Drehrichtung des Ringes 30 an, der über den Haken 11 von der als Antriebswelle wirkenden Übertragungseinrichtung 1 (Fig. 1) aus kreisförmig bewegt wird.

In Fig. 3 ist in einem schematischen axialen Schnitt die Verbindungseinrichtung 20 dargestellt, die in der Wandung des Drehantriebs 15 befestigt ist, so daß eine drehantriebsseitige Öffnung 24 im Gehäuse 26 der Verbindungseinrichtung 20 für ein radial verschiebbares, drehfestes Verbindungselement, einen Steckbolzen 28, die Verbindungsöffnung des Drehantriebs 15 darstellt. Eine radiale Verschiebung des Steckbolzens 28 aus der Öffnung 24, deren Maß von einer Drehsicherung, einer Längsnut 32 im Gehäuse 26 und einer in dieser Nut 32 geführten Paßfeder 31, die im Steckbolzen 28 befestigt ist, bestimmt werden kann und von der Wandungsdicke des Bohrrohres (nicht dargestellt) bestimmt ist, führt zum Einschieben des Steckbolzens 28 in die Verbindungsöffnung des Bohrrohres und somit zur lösbaren Verbindung von Bohrrohr und Drehantrieb 15.

Hervorgerufen wird diese Verschiebung des Steckbolzens 28 durch Betätigen der Kurbel 3 (Fig. 1) bei form- und kraftschlüssiger Verbindung von Haken 11 (Fig. 1) und Ring 30. Dieser Ring 30 ist am gehäusedeckelseitigen Ende 34 eines Drehbolzens 36 befestigt, beispielsweise angeschweißt. Der Drehbolzen 36 ist im Gehäuse 26 über ein Kugellager 38 gelagert und über das Ende 34 am Gehäusedeckel 22 abgestützt. Der kreisringförmig ausgebildete Gehäusedeckel 22 ist lösbar, beispielsweise über Schraubverbindungen 40, mit dem Gehäuse 26 verbunden.

Die Drehmomentübertragung vom Drehbolzen 36 erfolgt über einen verjüngten Bereich 37, der in eine sacklochartige Bohrung 29 des Steckbolzens 28, die mit einem Innengewinde versehen ist, eingeschraubt ist.

Oberhalb der Verbindungseinrichtung 20 ist der Abstreifbügel 17 als Schutzvorrichtung angeschweißt. Diese Schutzvorrichtung kann auch eine andere Ausbildung aufweisen.

In Fig. 4, einer Draufsicht in radialer Richtung auf eine Verbindungseinrichtung 20, ist der Gehäusedeckel 22, der über Schraubverbindungen 40 mit dem Gehäuse 26 der Verbindungseinrichtung 20 verbunden ist, zu erkennen sowie der Bereich 34 des Drehbolzens 36, an dem der radial abstehende Ring 30 befestigt ist. Oberhalb der Verbindungseinrichtung ist die Schutzvorrichtung 17 als bügelförmiger Abstreifer am Drehantrieb 15 befestigt.

## Patentansprüche

1. Vorrichtung zum lösbaren Verbinden eines Bohrrohres und eines Drehantriebs (15) mit einem in einem Gehäuse (26) am Drehantrieb (15) geführten und durch Beaufschlagung mit einem Drehmoment radial in eine Verbindungsöffnung des Bohrrohres verschiebbaren Verbindungselement,
dadurch **gekennzeichnet,**
daß das Verbindungselement als axial geführter Steckbolzen (28) ausgebildet ist,
daß ein auf den Steckbolzen (28) wirkender Drehantrieb (15) am Gehäuse (26) angeordnet ist, mit welchem eine Drehbewegung in eine Axialbewegung umgewandelt wird, daß der Drehantrieb (15) drehantriebsseitig mit einem Kupplungselement zur drehfesten und lösbaren Verbindung mit einer Kurbelwelle versehen ist, die an ihrem getriebeseitigen Ende ein winkelbewegliches Element aufweist, sowie mit einem die Distanz vom Drehantrieb (15) zu einer Bedienperson überbrückenden Antriebswelle versehen ist.

2. Vorrichtung nach Anspruch 1,
dadurch **gekennzeichnet,**
daß die Kurbelwelle mindestens einen teleskopierbaren Abschnitt (7) aufweist, der winkelbeweglich mit einem Verbindungshaken (11) verbunden ist, und daß das getriebeseitige Kupplungselement als Ring (30) zur Aufnahme der Verbindungshakens (11) ausgebildet ist.

3. Vorrichtung nach Anspruch 1 oder 2,
dadurch **gekennzeichnet,**
daß als winkelbewegliches Element ein winkelbewegliches Gelenk oder ein Stahlseil (9) von vorgegebener Flexibilität angeordnet ist.

4. Vorrichtung nach einem der vorhergehenden Ansprüche,
dadurch **gekennzeichnet,**
daß zur lösbaren Verbindung zwischen der Übertragungseinrichtung (1) und der Verbindungseinrichtung (20) der Haken (11) der Übertragungseinrichtung (1) form- und kraftschlüssig in einen radial abstehenden Ring (30) an der Verbindungseinrichtung (20) einführbar ist.

5. Vorrichtung nach einem der vorhergehenden Ansprüche,
dadurch **gekennzeichnet,**
daß der Ring (30) an einem axial in der Verbindungseinrichtung (20) gelagerten Drehbolzen befestigt ist, welcher mit einem verjüngten Bereich (37) in einem sacklochartigen Hohlraum (29) des drehfesten Steckbolzens (28) eingeschraubt ist.

6. Vorrichtung nach einem der vorhergehenden Ansprüche,
dadurch **gekennzeichnet,**
daß der Drehbolzen (36) mit seinem Lager (38) gegen das Gehäuse (26) der Verbindungseinrichtung (20) abgestützt ist.

7. Vorrichtung nach einem der vorhergehenden Ansprüche,
dadurch **gekennzeichnet,**
daß eine Drehsicherung des Steckbolzens (28) durch eine Längsnut (32) im Gehäuse (26) und eine im Steckbolzen (28) befestigte Paßfeder (31) gebildet ist.

8. Vorrichtung nach einem der vorhergehenden Ansprüche,
dadurch **gekennzeichnet,**
daß ein Anzeigeelement (42) an der Verbindungseinrichtung (20) die Verschiebung des Steckbolzens (28) in der Verbindungsöffnung des Bohrrohres und des Drehantriebs (15) anzeigt.

9. Vorrichtung nach einem der vorhergehenden Ansprüche,
dadurch **gekennzeichnet,**
daß im Bereich der Verbindungseinrichtungen (20) am Drehantrieb (15) jeweils eine Schutzvorrichtung angeordnet ist, beispielsweise ein Abstreifbügel (17), der oberhalb der Verbindungseinrichtung (20) und in seitlicher und radialer Richtung überstehend befestigt ist.

## Claims

1. Apparatus for the detachable connection of a borehole tube and a rotary drive (15) with a connecting element guided in a casing (26) on the rotary drive (15) and displaceable radially into a connecting opening of the borehole tube as a result of torque action,
**characterized** in that
the connecting element is constructed as an axially guided cotter pin (28),
that a rotary drive (15) which acts on the cotter pin and which transforms a rotary movement into an axial movement (28) is arranged on the casing (26),
that on the rotary drive-side the rotary drive (15) is provided with a coupling element for the non-rotary and detachable connection with a crankshaft which has an angularly moveable element located on the gearing-side end as well as with a driving shaft which bridges the distance between the rotary drive and an operator.

2. Apparatus according to claim 1,
**characterized** in that
the crankshaft is provided with at least one telescopable section (7) which is connected in angulary moveable manner to a connecting hook (11) and
that the coupling element which is located on the side directed towards the gearing is constructed as a ring (30) for receiving the connecting hook (11).

3. Apparatus according to claim 1 or 2,
**characterized** in that
as the angularly moveable element is provided an angularly moveable joint or a steel cable (9) of predetermined flexibility.

4. Apparatus according to any of the proceeding claims,
**characterized** in that
for the detachable connection between the transmission mechanism (1) and the connecting mechanism (20) the hook (11) of the transmission mechanism (1) can be inserted in interlocking, non-positive manner into a radially projecting ring (30) on the connecting mechanism (20).

5. Apparatus according to one of the preceding claims,
**characterized** in that
the ring (30) is fixed to a fulcrum pin axially mounted in the connecting mechanism (20) and which is screwed by a tapered area (37) into a blind hole-like cavity (29) of the non-rotary cotter pin (28).

6. Apparatus according to one of the preceding claims,
**characterized** in that
the fulcrum pin (36) with its bearing (38) is supported against the casing (26) of the connecting mechanism (20).

7. Apparatus according to one of the preceding claims,
**characterized** in that
a rotation protection for the cotter pin (28) is formed by a longitudinal groove (32) in the casing (26) and an adjusting spring (31) fixed in the cotter pin (28).

8. Apparatus according to one of the preceding claims,
**characterized** in that
an indicating element (42) on the connecting mechanism (20) indicates the displacement of the cotter pin (28) in the connecting opening of the borehole tube and the rotary drive (15).

9. Apparatus according to one of the preceding claims,
**characterized** in that
in each case a protective device is provided in the vicinity of the connecting mechanism (20) on the rotary drive (15), e.g. in the form of a bow-shaped stripper (17), which is fixed above the connecting mechanism (20) and projects both radially and laterally.

## Revendications

1. Dispositif pour raccorder de manière libérable un tube de forage à un dispositif (15) d'entraînement en rotation, comprenant un élément de liaison guidé par rapport à l'organe d'entraînement en rotation (15) dans un boîtier (26) et mobile radialement dans un orifice de liaison du tube de forage par application d'un couple sur cet élément, caractérisé en ce que l'élément de liaison est constitué par un axe débrochable (28) guidé axialement, en ce qu'il est prévu sur le boîtier (26) un dispositif d'entraînement en rotation (15) agissant sur l'axe débrochable(28) et au moyen duquel un mouvement de rotation peut être converti en un mouvement axial, en ce que, côté entraînement en rotation , le dispositif d'entraînement en rotation (15) est pourvu d'un élément d'accouplement destiné à réaliser une liaison solidaire en rotation et libérable avec un arbre de manivelle qui comporte, à son extrémité entraînée, un élément mobile angulairement, et qui est équipé d'un arbre d'entraînement couvrant la distance entre le dispositif d'entraînement en rotation (15) et un opérateur.

2. Dispositif selon la revendication 1, caractérisé en ce que l'arbre de manivelle comporte au moins une section télescopique reliée (7), pour le mouvement angulaire, avec un crochet de liaison (11), et en ce que l'élément d'accouplement, côté entraîné, est constitué par un anneau (30) destiné à recevoir le crochet de liaison (11).

3. Dispositif selon la revendication 1 ou 2, caractérisé en ce que l'élément mobile angulairement est une articulation à mouvement angulaire ou un câble en acier (9) ayant une flexibilité prédéterminée.

4. Dispositif selon l'une quelconque des revendications précédentes, caractérisé en ce que, pour la liaison libérable entre le dispositif de transmission (1) et le dispositif de liaison (20), le crochet (11) du dispositif de transmission (1) peut être introduit de façon à épouser les formes et à transmettre les efforts dans un anneau (30) en saillie radiale prévue sur le dispositif de liaison (20).

5. Dispositif selon l'une quelconque des revendications précédentes, caractérisé en ce que l'anneau (30) est fixé à un boulon rotatif monté axialement dans le dispositif de liaison (20) et vissé, par une zone rétrécie (37), dans une cavité borgne (29) de l'axe débrochable (28) fixe en rotation.

6. Dispositif selon l'une quelconque des revendications précédentes, caractérisé en ce que le boulon rotatif (36), avec son palier (38) s'appuie contre le boîtier (26) du dispositif de liaison (20).

7. Dispositif selon l'une quelconque des revendications précédentes, caractérisé en ce que l'immobilisation en rotation de l'axe débrochable (28) est obtenue au moyen d'une rainure longitudinale (32) du boîtier (26) et d'une clavette (31) fixée dans l'axe débrochable (28).

8. Dispositif selon l'une quelconque des revendications précédentes, caractérisé en ce qu'un élément indicateur (42) prévu sur le dispositif de liaison (20) montre le déplacement de l'axe débrochable (28) dans l'orifice de liaison du tube de forage et du dispositif d'entraînement en rotation (15).

9. Dispositif selon l'une quelconque des revendications précédentes, caractérisé en ce que, dans la région de chaque dispositif de liaison (20), est prévu sur le dispositif d'entraînement en rotation (15) un dispositif de protection, par exemple un étrier de garde (17), qui est fixé au-dessus du dispositif de liaison (20) et fait saillie latéralement et radialement.
